# FASCICULE DE BREVET EUROPEEN

(11) **EP 3 481 734 B1**
(45) Date de publication et mention de la délivrance du brevet: **13.05.2020**
(21) Numéro de dépôt: 17745395.8
(22) Date de dépôt: 26.06.2017
(51) Int. Cl.: B65D 5/00, B65D 65/12

(54) **BOITE ENVELOPPE FORMEE PAR PLIAGE CINTRAGE D'UN FLAN PREPARE**
DURCH FALTEN/BIEGEN EINES ZUSCHNITTS GEBILDETE SCHACHTEL
BOX CASING FORMED BY FOLDING/BENDING A PREPARED BLANK

(30) Priorité: 05.07.2016 FR 1656429
(43) Date de publication de la demande: 15.05.2019
(73) Titulaire: Itey, Frédéric, 91590 Guigneville sur Essonne (FR)
(72) Inventeur: Itey, Frédéric, 91590 Guigneville sur Essonne (FR)
(74) Mandataire: Cabinet HERRBURGER
(86) Numéro de dépôt international: PCT/FR2017/051698
(87) Numéro de publication internationale: WO 2018/007716

(56) Documents cités:
- US-A- 5 842 630

## Description

### Domaine de l'invention

La présente invention se rapporte à une boîte enveloppe formée par pliage cintrage d'un flan préparé c'est-à-dire découpé et rainé, de carton léger.

L'invention se rapporte notamment à une boîte-enveloppe de forme pyramidale pour recevoir des produits à emballer, réalisée par le repliage d'un flan de carton, préparé, ayant un emplacement sur lequel sont disposés les produits à emballer.

### Etat de la technique

Il existe de multiples façons d'emballer les produits tels que des pâtisseries pour les transporter entre un lieu de vente et le domicile pour les protéger tout en les mettant en valeur par l'emballage.

L'une des solutions consiste à placer les produits sur un support de forme rectangulaire ou plus généralement carré, dont les côtés ont des dimensions variant traditionnellement entre 11 centimètres et 17 centimètres, et que l'on enveloppe dans une feuille de papier formée en pyramide appelée paquet monté.

Cette technique d'emballage est relativement délicate car il faut une grande habileté pour réaliser ce pliage de la feuille de papier en paquet monté ayant un aspect présentable, non chiffonné, mais avec des arêtes droites et tendues.

La réalisation d'un tel paquet est relativement longue et même pour une personne exercée, l'opération peut demander jusqu'à une minute.

L'autre technique plus simple consiste à placer les produits dans des boîtes en carton, dépliées, dites boîte pâtissière. Mais cette solution a plusieurs inconvénients, car même si le placement des produits dans la boîte est facile, cette solution est coûteuse à cause du coût de la boîte et l'opération est à peine plus rapide que celle de la confection d'un paquet monté car il faut nouer la boîte fermée avec un ruban plat, décoratif et fonctionnel (bolduc).

Cette solution est d'un coût disproportionné avec le résultat surtout s'il s'agit d'une très petite boîte pour recevoir des produits qui seraient placés sur des petits supports, par exemple de 11 centimètres de côté. Or, précisément, la boîte est la plus utilisée pour cette dimension car le paquet monté est d'autant plus difficile à réussir que le support est de petite dimension.

En conclusion, et de façon résumée, les emballages utilisés actuellement sont, soit longs à réaliser, difficiles à réussir dans le cas de paquet monté et coûteux dans le cas de boîte pâtissière.

Une boîte-enveloppe pyramidale est divulguée dans le document US5842630A1.

### But de l'invention

La présente invention a pour but de développer une boîte-emballage simple à réaliser, rapide à former, peu coûteuse et qui aboutit à un emballage fonctionnel et esthétique mettant en valeur les produits tout en facilitant leur mise en place dans l'emballage et leur extraction après ouverture de l'emballage.

### Exposé et avantages de l'invention

A cet effet, l'invention a pour objet une boîte-enveloppe du type défini ci-dessus caractérisée en ce que
- l'emplacement est un quadrilatère dont :
   - deux côtés opposés de sommets sont des cotés matérialisés par un segment de pliage compris entre les sommets,
   - les deux autres côtés opposés sont définis chacun par le segment latéral qui est un segment de la droite passant par les sommets homologues des côtés matérialisés, dont les bords de pliage, issus des sommets ainsi que rejoignent le bord respectif du flan,
- deux panneaux bordent l'emplacement, et sont délimités chacun par :
   - un segment latéral, prolongé à chaque extrémité par
   - un bord de pliage,
   - le panneau a une ligne de rabattement issue de chaque sommet du segment latéral et située au-delà du segment limite, issu de ce sommet sur la droite,
- deux rabats bordent chacun un segment de pliage et sont délimités par les deux bords de pliage rejoignant le bord respectif du flan,
   - chaque bord de pliage délimitant le rabat étant situé dans l'angle compris entre le côté matérialisé et le segment limite,
   - le bord de pliage étant la bissectrice de l'angle compris entre la ligne de rabattement et le côté matérialisé, issus de ce même sommet,
- les deux panneaux forment l'enveloppe de l'emplacement par :
   - le relèvement des panneaux autour du segment latéral respectif,
   - le rabattement de la partie de panneau adjacente à la ligne de pliage sur le rabat pour faire venir la ligne de rabattement sur le côté matérialisé, et
   - le repliage du rabat entraînant la partie du panneau adjacente au bord de pliage respectif sous l'emplacement où il est maintenu.

Cette boîte-enveloppe a l'avantage d'être d'une réalisation particulièrement simple puisqu'elle est faite à partir d'un flan de carton préparé. Le carton, s'il est suffisamment rigide, forme par son emplacement délimité par un quadrilatère, la surface pour recevoir directement les produits à emballer.

Le flan est préparé par ses rabats en fonction de la structure à donner à la boîte-emballage d'aspect pyramidal.

Selon la forme choisie pour le quadrilatère entourant l'emplacement et le choix fonctionnel des lignes de rabattement et des bords de pliage qui en découlent, la boîte-enveloppe prend les formes les plus différentes d'aspect en couvrant et en protégeant les produits de l'emplacement.

La boîte-enveloppe non seulement sert au transport des produits mais également à leur présentation et à leur mise en valeur. Le flan préparé est naturellement réversible puisque les segments rainés constituent des charnières réversibles. Cela permet d'utiliser ou l'une ou l'autre face du flan, le cas échéant en fonction de la couleur de la face du flan ou de son décor.

Dans le cas le plus simple et le plus fréquent, la boîte se porte en la tenant par en dessous mais il est également possible de réunir le haut de la structure pyramidale pour y mettre une attache ou faire passer une attache à travers deux orifices jumelés découpés dans le flan aux emplacements des panneaux qui se feront face après pliage du flan.

Le « montage » de la boîte-enveloppe à partir du flan à plat se fait de manière simple comme cela sera détaillé.

Si, au début du montage, les deux panneaux relevés sont initialement pincés pour être réunis pendant le repliage de l'un et de l'autre rabat, l'écrasement partiel du haut des panneaux disparaît après le relâchement ; l'élasticité du carton du flan rétablit alors la forme cintrée du haut des côtés de la boîte-enveloppe.

La boîte-enveloppe a l'avantage, malgré la structure extrêmement simple du flan préparé, de permettre une réalisation de la structure par un mouvement naturel de pliage et le passage quasi automatique (imposé par le rainage et le caractère souple mais non extensible) des panneaux pour le mouvement de pliage de chaque rabat.

Dans le cas le plus général, la souplesse du carton du flan génère une forme enveloppe avec des arêtes plus ou moins arrondies, tant aux deux côtés de l'emplacement autres que ceux des rabats et les arêtes cintrées issues des sommets de l'emplacement. Cette forme cintrée des arêtes autour des côtés du quadrilatère existe également pour la partie des panneaux rabattus sur chaque côté bordé par un rabat.

Le cintrage sera plus ou moins fort (rayon de courbure réduit) selon le positionnement des lignes de rabattement.

Suivant une variante, au moins certaines des lignes de rabattement sont rainées.

Suivant une autre variante, le segment latéral est rainé.

Le pli matérialisé du ou des deux segments latéraux et/ou celui des lignes de rabattement casse le cintrage et réalise le pliage des arêtes suivant une forme de dièdre.

Il est possible de combiner ces caractéristiques entre elles, par exemple un segment latéral matérialisé par un rainage et l'autre, non matérialisé ; de même, l'une ou certaines ou toutes les lignes de rabattement seront rainées.

Les options ne modifient ni le principe de base du flan préparé pour réaliser la boîte-enveloppe, ni les modes de pliage possibles.

Les différentes possibilités aboutissent à une boîte-enveloppe ayant une structure plus ou moins rigide et plus ou moins enveloppante.

En résumé, la boîte-enveloppe telle que définie ci-dessus est obtenue à partir d'un flan préparé ayant au sens général une symétrie de rotation des lignes puisque, à chaque sommet du quadrilatère bordant l'emplacement, sont associés des éléments « symétriques » de cintrage et de pliage :
- une ligne de rabattement,
- un bord de pliage,
- un segment limite.

L'invention a en particulier pour objet une boîte réalisée avec un flan de carton qui peut être d'un grammage très faible et qui, à première vue, ne conviendrait pas pour réaliser une boîte. Or, un tel flan et une telle boîte-enveloppe sont envisageables sans difficulté et la boîte-enveloppe assure toutes les fonctions et les objectifs déjà définis ci-dessus.

Cette boîte-enveloppe est réalisée avec un flan de carton autour d'un support rigide de forme rectangulaire sur lequel sont disposés les produits à emballer. Le flan est un carton léger découpé et rainé avec un emplacement rectangulaire et subdivisé en quadrants par un premier et un second axe se coupant au point contenu dans l'emplacement rectangulaire avec des coins et des arêtes parallèles aux axes de sorte que chaque cadran du flan contient un coin, les quadrants adjacents ont deux à deux des formes géométriques symétriques à la fois par rapport au premier axe et au second axe, les paires de quadrant et de part et d'autre du premier axe partagent une plaquette de préhension dont un bord situé sur le bord du flan, à cheval sur le deuxième axe définit ainsi des sommets sur la ligne bordant le quadrant, chaque quadrant est subdivisé en un volet triangulaire issu du sommet de la plaquette et dont la base est issue du coin contenu dans ce quadrant et ayant pour premier côté la ligne de cintrage, un rabat relié à l'arête, parallèle au deuxième axe et rejoignant le côté du flan, son côté issu du coin étant une ligne de pliage bissectrice de l'angle compris entre la base et l'arête et un soufflet reliant la base à la ligne de pliage, le volet étant défini à partir du triangle de référence issu du sommet ayant pour premier côté la ligne de cintrage du quadrant et pour deuxième côté la ligne de cintrage du quadrant, adjacent et une base de longueur égale à l'arrête, le triangle du volet ayant pour premier côté, la ligne de cintrage et pour deuxième côté le bord libre coupant au moins la base du triangle de référence, les arêtes de l'emplacement ainsi que la base et la ligne de pliage sont rainées, la boîte-enveloppe se refermant autour du dessus de l'emplacement, en relevant des paires de quadrants, adjacents selon le deuxième axe autour des arêtes, parallèles au premier axe pour que les lignes de sommets des deux plaquettes se rejoignent, les paires de quadrants formant un cylindre de génération parallèle à l'axe dont les deux côtés ouverts sont les triangles de référence formés par l'arête et les lignes de cintrage des deux quadrants adjacents l'un à l'autre selon le premier axe en se refermant par le rabattement des paires de volets associées à un même rabat rabattu et replié sous l'emplacement.

Dans cette définition de la boîte-enveloppe et du flan préparé à partir duquel elle est formée, la description des parties de flan préparé a été précisée par une décomposition plus poussée des panneaux et des parties fonctionnelles des panneaux en bordure des rabats.

Comme déjà indiqué, la présente invention réalise ainsi une combinaison entre une boîte et un paquet monté, c'est-à-dire un emballage relativement rigide formé avec un carton, ici carton léger ou une matière équivalente, et d'autre part, une feuille de papier repliée suivant une forme de pyramide.

L'invention a l'avantage de permettre de réaliser cet emballage de manière extrêmement rapide et surtout quasi automatique sans l'habileté et l'expérience de la personne qui réalise l'emballage n'intervienne de manière significative.

Comme la boîte-enveloppe ci-dessus, cet emballage se repliant ou se refermant automatiquement nécessite un simple apprentissage comme tout geste simple.

Il ne faut aucune expérience particulière pour réussir l'emballage puisque la forme de l'emballage est définie par les différentes parties rainées du flan qui imposent le pliage-cintrage. La boîte-emballage permet une très grande diversité de forme allant entre un emballage pseudo-pyramidal, dont les triangles de référence ou triangles d'ouverture sont fermés d'une façon relativement poussée et des boîtes-emballages dont les volets ne se recouvrent que partiellement laissant des ouvertures en forme de fenêtre ou d'ouïes, donnant à l'emballage un aspect aérien.

De plus, la symétrie globale des formes, c'est-à-dire la présence d'un volet sur chaque quadrant n'impose pas la symétrie dimensionnelle des quatre quadrants aussi, l'invention permet-elle de réaliser une boîte-emballage ayant une forme totalement asymétrique malgré la symétrie fondamentale des formes du flan avant le repliage.

Dans le cadre de la définition générale du flan préparé, cela permet de décaler le sommet de l'emballage par rapport au sommet situé sur le prolongement de la perpendiculaire au centre de l'emplacement.

Le flan servant à la réalisation de la boîte-emballage peut même être une transformation affine d'un tracé symétrique de forme et de dimensions ou simplement symétrique de forme, ce qui donne une boîte-enveloppe se fermant toujours de la même manière par le simple rabattement de chacun des deux rabats pour le faire passer sous la surface-enveloppe tout en ayant un effet esthétique particulièrement surprenant.

La conception de ces différentes formes se réalise simplement en respectant le tracé géométrique de l'invention. En particulier, dans un cas simple, la base a une longueur inférieure à la base du triangle de référence et le côté libre s'arrête sur la base du triangle de référence.

On aboutit ainsi à une boîte-emballage de forme symétrique et dont les volets se recouvrent parfaitement séparant efficacement l'intérieur et l'extérieur de la boîte-enveloppe.

Selon une autre caractéristique avantageuse la base a une longueur inférieure à celle de la base du triangle de référence et le côté libre dépasse la base.

Cette forme de réalisation permet de gonfler l'arête d'une, de deux, trois ou quatre triangles des quatre quadrants du flan pour aboutir à des ouvertures de forme plus ou moins accentuée, plus ou moins symétrique par rotation ou asymétrique.

Suivant une autre caractéristique avantageuse une plaquette a une découpe formant une languette constituant un verrou et se poursuivant vers le haut par une entretoise bordée de deux dents séparées de l'entretoise par des encoches, une plaquette ayant une découpe formant un passage dans une position homologue à la languette lorsque les plaquettes sont superposées, la languette formant un verrou étant poussé à travers la découpe de l'autre plaquette de façon que les dents de la languette viennent sur le devant de la découpe de l'autre plaquette, les encoches des dents venant à cheval sur les bords de la découpe, pour former la base du dièdre des plaquettes réunies par le bord supérieur et imposant la forme de dièdre d'assemblage des bords supérieurs, assemblés.

Cette forme des deux plaquettes et de leur languette de verrouillage engagée dans la découpe permet d'avoir un dessus figé de l'emballage, ce qui est garanti d'une certaine esthétique, continue dans le temps et devenant une image de marque ou encore rendant la boîte-emballage plus plaisante puisque de forme plus régulière et finie que si les deux plaquettes étaient assemblées l'une à l'autre.

Suivant une autre caractéristique avantageuse, les encoches sont guidées à cheval sur les deux rampes de façon à conduire la petite base de l'entretoise trapézoïdale dans l'encoche transversale de verrouillage de la découpe de la plaquette.

Cette caractéristique permet de bloquer le verrouillage des deux plaquettes sans nécessiter d'intervention particulière, de l'extérieur si ce n'est le passage du doigt à travers les deux plaquettes pour former cette structure en dièdre ou de section triangulaire.

### Dessins

La présente invention sera décrite ci-après de manière plus détaillée à l'aide d'exemples de réalisation d'une boîte-enveloppe représentée dans les dessins annexés dans lesquels :
- la figure 1 est une vue en plan schématique d'un flan préparé selon l'invention,
- la figure 1A est le tracé des lignes rainées des rabats et du contour du flan préparé,
- les figures 2A-2D montrent différentes étapes de pliage du flan pour obtenir la boîte-enveloppe :
   * la figure 2A montre la première étape de relèvement des deux panneaux au-dessus de l'emplacement,
   * la figure 2B montre le repliage du rabat et le mouvement de resserrement et de rotation des bords correspondant des deux panneaux relevés,
   * la figure 2C est une étape supplémentaire du repliage du rabat,
   * la figure 2D montre l'étape finale du repliage du rabat sous l'emplacement,
- la figure 2E est une vue en perspective d'un exemple de boîte-enveloppe réalisée par l'opération de pliage des figures 2A-2D,
- les figures 3A-3D montrent différents exemples de flan préparé avec des contours de flan de formes variables et des rabats de formes légèrement différentes, ces figures ne montrant que les lignes rainées, les droites étant simplement esquissées.
- la figure 4 est une vue d'un flan de carton découpé et rainé pour former une boîte enveloppe selon l'invention,
- les figures 4A-4C sont des vues partielles du flan de la figure 1 montrant la réalisation du volet bordant une face de la boîte-enveloppe,
- les figures 5 à 7 montrent les étapes de pliage du flan de la figure 4,
- les figures 5A-7B sont des vues de face et de côté associées aux figures 5 à 7 et montrant plus précisément la géométrie des différentes étapes de formation de la boîte,
- les figures 6-8 montrent différentes étapes de la formation de la boîte-enveloppe à partir du flan découpé et rainé de la figure 4,
   * la figure 5 montre la première étape consistant à relever les deux panneaux principaux autour du flan autour des deux arêtes de l'emplacement,
   * la figure 6 représente une seconde étape consistant à pousser le rabat pour fermer le côté correspondant de la boîte-enveloppe,
   * la figure 7 montre la fin de l'étape de fermeture du côté de la boîte,
   * la figure 8 est une vue en perspective de la boîte-enveloppe fermée,
- les figures 9-15A sont des vue des deux plaquettes formant le verrou de la partie supérieure de la boîte :
   * la figure 9 est une de face de la première plaquette munie de la découpe formant un passage,
   * la figure 9A est une vue en coupe axiale de la plaquette de la figure 9,
   * la figure 10 est une vue en coupe de la seconde plaquette formant la languette de verrouillage,
   * la figure 10A est une vue en coupe axiale de la plaquette de la figure 10,
   * la figure 11 est une vue de face des deux plaquettes appliquées l'une contre l'autre, montrant la languette de verrouillage apparaissant dans le passage de la première plaquette,
   * la figure 11A est une vue en coupe axiale de la figure 11,
   * la figure 12 est une vue en plan de la disposition relative des deux plaquettes pour permettre le passage de la languette de verrouillage dans l'ouverture de la plaquette qui la couvre,
   * la figure 12A est une vue en coupe axiale de la figure 12,
   * La figure 13 montre l'étape suivante d'engagement de la languette de verrouillage dans l'ouverture de l'autre plaquette,
   * la figure 13A est une vue en coupe axiale de la figure 13,
   * la figure 14 montre l'étape finale de l'engagement à plat de la languette de verrouillage dans l'ouverture de l'autre plaquette, les deux plaquettes étant encore appliquées l'une contre l'autre,
   * les figures 15, 15A montrent la disposition des deux plaquettes écartées en dièdre, correspondant à la position finale de l'assemblage des deux panneaux du flan avec le moyen de verrouillage formé par les plaquettes.

### Description de modes de réalisation de l'invention

Selon la figure 1, l'invention a pour objet un flan de carton 100 préparé pour former une boîte-enveloppe pyramidale autour de produits à emballer, par exemple des produits alimentaires, pâtisseries ou plus généralement et selon la nature et le décor du flan de carton, une boîte-emballage ou de suremballage de produits à mettre en valeur, produits de luxe, éventuellement déjà placés dans un emballage ou une boîte de très petites dimensions, pour les mettre en valeur par leur présentation particulière.

Le flan 100 présenté ici comme une surface rectangulaire 1 a un emplacement 3 en forme de quadrilatère A1-A4 quelconque dans cette présentation générale.

Pour alléger la présentation de la description, l'énoncé des références avec des indices 1,2,3,4... sera parfois remplacé par la référence munie d'un indice courant « i » (ou « j » en cas de confusion possible).

Cet emplacement 3 recevant les produits à emballer, posés directement sur l'emplacement ou sur un support ou déjà placés dans un premier emballage tel qu'une petite boîte, est bordé par le quadrilatère A de sommets A1,A2, A3,A4 ayant deux côtés opposés A1A2/A3A4 matérialisés par un segment de pliage SM1/SM2, rainé, ou matérialisé d'une autre manière pour former une charnière par un segment de pliage s'arrêtant aux extrémités A1 et 2 ou A3 et A4 qui sont aussi les sommets Ai du quadrilatère A.

Les côtés matérialisés A1A2/A3A4 sont adjacents chacun à un rabat R1,R2 de forme trapézoïdale, délimités par deux côtés constituant des bords de pliage LR1,LR2 ou LR3,LR4 également matérialisés, par exemple rainés. Les bords de pliage LRi, nécessairement droits, rejoignent les côtés du flan de carton 100.

Les deux autres côtés opposés A2A3 ou A4A1 de l'emplacement 3 sont simplement figurés par deux segments latéraux SL1,S12 faisant partie d'une ligne droite de construction D1,D2, passant l'une par les sommets A2 et A3 et l'autre, par les sommets A4 et A1.

Il s'agit de lignes de construction purement géométriques non nécessairement matérialisées. Ces droites D1,D2 contenant chacune un segment latéral A2,A3 ou A4,A1 se poursuivent au-delà de chaque sommet Ai par un segment limite AiX.

Ainsi, dans sa forme la plus générale, le flan de carton 100 préparé a un emplacement 3 simplement matérialisé en ce qu'il est compris entre les deux côtés matérialisés SM1/SM2 des deux rabats R1,R2 dont les bords LPi sont également matérialisés, le quatrième côté étant le bord du flan 100.

Au-delà de l'emplacement 3 et des deux rabats R1,R2, le flan 100 a deux panneaux Pa1,Pa2 arrivant jusqu'au segment latéral SLi et aux deux bords de pliage PLi des deux rabats Ri ; chaque panneau Pa1,Pa2 contient une ligne de rabattement LRXi issue du sommet A2 ou A3 pour l'un et A4 ou A1 pour l'autre. La ligne de rabattement LRXi issue d'un sommet Ai est un segment de construction, droit, qui, par rabattement du panneau Pai autour de son segment latéral SLi pour former la boîte enveloppant l'emplacement 3, viendra sur le côté matérialisé issu de ce même sommet ou au voisinage de ce côté comme cela sera décrit ultérieurement.

La position angulaire de cette ligne de rabattement LRXi, située au-delà du segment limite AiX est choisie selon la forme que doit prendre la boîte-enveloppe au-dessus de l'emplacement 3.

Le choix de l'orientation de la ligne de rabattement LRXi définit le bord de pliage LPi associé du rabat R1,R2 : le bord de pliage LPi est la bissectrice de l'angle compris entre la ligne de rabattement LRXi et le côté matérialisé SM1/SM2 issus du même sommet Ai.

Cette ligne de rabattement LRXi est une ligne de construction choisie mais elle n'est pas nécessairement matérialisée par un rainage, au même titre que le segment latéral SLi.

Pour former la boîte-enveloppe, on rabat simplement chaque panneau Pa au-dessus de l'emplacement 3, autour de la droite D1,D2 repliant ainsi la partie du panneau Pai autour du bord de pliage LPi du rabat Rj pour relever le panneau Pai et le tirer en formant une partie de la pyramide au-dessus de l'emplacement 3.

Le pliage autour du bord de pliage LPi d'un rabat Rj peut se faire de diverses façons :
- 1^{er} pliage : on laisse le rabat Rj à plat dans le plan de l'emplacement 3 et on plie la partie d'extrémité du panneau Pai autour du bord de pliage LPi pour l'appliquer contre le rabat Rj et cela autour de chacun des deux bords de pliage LPi,LPi1 du rabat Rj puis on replie le rabat Rj avec ses parties de panneau repliées, autour du côté matérialisé SMj, pour le conduire sous l'emplacement 3.
- 2ème pliage : on replie le rabat Rj autour de son côté matérialisé SMj pour tirer par ce mouvement de repliement, les deux panneaux Pa1,Pa2 par leur liaison avec les deux bords de pliage LPi, ce qui relève chaque panneau autour de son segment latéral SL1,SL2 et contre le côté matérialisé SMj, jusqu'à ce que le rabat Rj soit sous l'emplacement 3.

On peut faire précéder ce repliage du rabat Rj par le relèvement des deux panneaux en les tenant réunis par les deux bords puis on replie le rabat Rj.

L'une ou l'autre des opérations ci-dessus se repète pour l'autre rabat.

Il est également possible d'appliquer l'une des opérations de pliage pour un rabat et l'autre, pour le second rabat.

La figure 1A montre l'exemple plus général du flan préparé 100, laissant apparaître les seuls segments matérialisés (rainés). Ces segments peuvent être de simples empreintes sans impression en noir ou en une couleur particulière dans le cas de la réalisation la plus simple du flan. En général, ces segments n'apparaissent ainsi que difficilement puisque le tracé est seulement rainé. Pour éviter l'opération d'impression avec de l'encre après la phase de découpe et de rainage du flan et qui nécessiterait le passage dans un poste d'impression, on peut compléter par la même phase de découpe du contour, par exemple du contour rectangulaire tel que représenté, ou d'un contour particulier avec des coins coupés 2, une marque découpée de chaque rabat signalant de façon plus apparente les deux côtés matérialisés bordant l'emplacement 3 ; il peut s'agir de petites découpes 31, 32 ne fragilisant nullement le flan ni réduisant ses propriétés de mise en forme.

Le flan préparé 100 tel que présenté aux figures 1, 1A permet de réaliser des structures de boîtes-enveloppes pyramidales ayant les formes les plus diverses allant de formes sans aucune symétrie apparente à des formes partiellement symétriques ou totalement symétriques selon des symétries axiales ou des symétries centrales (symétries de rotation).

La dimension des panneaux Pai et la position des lignes de rabattement LRXi permettent de définir à l'intérieur de ces disymétries ou symétries, des formes plus ou moins gonflées ou resserrées sur l'emplacement 3 et les produits et aussi le chevauchement plus ou moins ouvert ou resserré des bords rabattus des panneaux Pai. Le rabattement des panneaux Pai forme des zones plus ou moins cintrées autour des segments SLi et aussi autour des segments matérialisés SMi, pouvant aller jusqu'à un pli en dièdre.

Le flan préparé 100 est réversible car les segments matérialisés fonctionnent comme des charnières, jouant dans les deux sens de pliage. Cela est avantageux car de manière simple et avec un même flan, on pourra réaliser des boîtes-enveloppes de deux couleurs ou de deux impressions.

Les figures 2A-2D montrent les étapes de pliage du flan préparé 100 pour réaliser une boîte-enveloppe.

A la figure 2A, les deux panneaux Pa1, Pa2 ont été relevés en cintrant le flan le long des droites D1, D2, le rabat R1 étant encore à plat dans le plan de l'emplacement 3. Les bords relevés sont de préférence tenus provisoirement avec une main (flèche F1).

Puis, selon la figure 2B, avec l'autre main, on replie le rabat R1 autour de son segment matérialisé SM1. Le mouvement engendre une traction sur les côtés des panneaux, les tirant l'un vers l'autre par une sorte d'enroulement (flèches R1, R2).

La figure 2C montre la suite de ce mouvement de repliage du rabat R1 et de resserrement du bord d'un panneau Pa1 sur celui de l'autre panneau Pa2.

La figure 2D montre la fin de ce mouvement :
- le rabat R1 et les parties des panneaux Pa1, Pa2 sont repliés sous l'emplacement 3 et y sont fixés, par exemple par un morceau de ruban adhésif.

La suite des opérations se fait avec l'autre rabat pour aboutir à la boîte-enveloppe BE1 selon la figure 2E.

Les figures 3A-3D montrent quelques exemples de flans préparés 100/1-100/4 ayant des contours, des rabats et des panneaux irréguliers ou partiellement symétriques (au sens habituel du terme) avec des contours circonscrits, polygonaux, droits, ou avec certains côtés arrondis. Ces flans préparés ont en commun un emplacement rectangulaire défini par les droites D1, D2 qui sont ici parallèles. Les références portées sur les figures 3A-3D ont été réduites au minimum nécessaire à la compréhension pour ne pas surcharger les figures. Les flans préparés 100/1-100/4 réalisent des boîtes-emballages pyramidales plus ou moins régulières et partiellement symétriques alors que la forme régulière de la boîte BE1 de la figure 2E est obtenue avec un flan préparé, on représenté mais ayant une forme symétrique.

La figure 4 et les figures suivantes montrent un flan rectangulaire particulièrement symétrique permettant de réaliser une structure de boîte-enveloppe très rigide avec un carton très léger.

Dans le cas de ce flan préparé, les parties voisines des bords des panneaux sont munies de renforts permettant de les assembler comme cela sera décrit.

Les panneaux sont ici décomposés de façon plus élémentaire pour tenir compte de la rigidification partielle du bord extérieur L1, L3 de chacun des panneaux. Ainsi, sont mises en évidence non seulement les lignes de rabattement LRi mais également des lignes directrices rejoignant les sommets de l'emplacement 3 aux extrémités des parties rigidifiées des deux bords de chaque panneau. La partie centrale des panneaux est décrite ci-après sous la forme de flans F1, F2.

Les droites D1, D2 de la figure générale sont ici les axes AX1, AX2 et la partie comprise entre chaque ligne de rabattement LRi et la ligne de pliage LPi associée est désignée dans ce mode de réalisation par volet Si.

Dans la description des figures 4-15, étant donnée la nature globalement symétrique du flan, pour alléger la présentation et éviter les répétitions, dans certains cas, les indices affectés aux références seront remplacés par l'indice courant (i = 1...4). La même convention est utilisée pour simplifier la présentation des revendications.

L'invention a pour objet une boîte-enveloppe réalisée par le pliage d'un flan de carton léger, ayant ou recevant un support rigide sur lequel sont disposés les objets à emballer, par exemple des pâtisseries et autour duquel le flan est replié. Le flan 100 est représenté à plat aux figures 4, 4A-C ; il est découpé dans un carton léger, par exemple un carton de 80-120 g ou un matériau équivalent par sa tenue et ses caractéristiques physiques.

Le flan découpé 100 s'inscrit dans un rectangle 1 de côtés L₁, L₂,L₃, L₄ dont les coins 2 sont tronqués selon une forme qui sera décrite ensuite. Le flan 100 qui se décompose dans des formes géométriques est symétrique ou du moins globalement symétrique par les formes à la fois par rapport à un axe longitudinal X₁X₂ et par rapport à un axe transversal Y₁Y₂ de sorte que la description peut se limiter, le cas échéant, à un seul quadrant Qᵢ(Q₁) compris entre les deux demi-axes OX₁, OY₁ se coupant au point O.

Le repliage-cintrage du flan 100 se fait autour de l'emplacement 3 qui est un rectangle (en général un carré) dont le contour est aussi celui du support non représenté sur lequel sont placés les objets.

Dans cette description de la figure 4, pour alléger la présentation, certaines références sont munies du suffixe i (i=1, 2, 3, 4) pour tenir compte de la symétrie des formes des quadrants Qi (i=1-4).

L'emplacement 6 a des coins Ai (A₁-A₄) définissant les arêtes de pliage autour des objets non représentés et qui correspondent aux deux côtés matérialisés et aux deux segments latéraux de la figure 1 et de la description générale.

Les bords L₁, L₃ du flan 100 sont munis chacun d'une plaquette de verrouillage et de préhension P₁, P₂ ayant un bord ou des sommets SM₁, SM₄ ou SM₂, SM₃ situés sur le bord L₁ ou L₃ du flan et constituant les extrémités de la double arête AS₁, AS₂ du sommet de la boîte-enveloppe.

Une ligne de cintrage LCi relie un sommet SMi au coin homologue Ai de l'emplacement de chaque quadrant Qi délimité par les axes X₁, X₂ et Y₁, Y₂.

Un volet triangulaire Vi borde la ligne de cintrage LCi. Le deuxième côté du volet Vi et le bord libre BDi et la base Ri du volet triangulaire Vi sont issus du coin Ai.

L'autre extrémité Ci de la base LRi est située sur l'autre bord Li+1 du flan 100.

L'arête AiAi+1, (A₁A₂) suivante de l'emplacement 3 est bordée par un rabat Ri dont chaque côté est une ligne de pliage LPi, LPi+1, bissectrice de l'angle compris entre la base respective LRi, LRi+1 et l'arête Ai, Ai+1 (encore appelée « côté matérialisé »).

Le volet Vi et le rabat Ri sont reliés par un soufflet Si bordé par les deux lignes LRi, LPi qui sont les lignes de rabattement LRXi du mode de réalisation général.

Les arêtes de l'emplacement 3 sont des segments rainés, alignés sur les axes auxiliaires AX₁,AX₂ parallèles au premier axe X₁, X₂, mais n'ayant qu'une signification géométrique, analogues aux droites D1, D2.

La base LRi et la ligne de pliage LPi sont également rainées.

Les autres parties du flan 100 sont réalisées de façon analogue.

Partant du flan 100 ainsi rainé et découpé, la boîte-enveloppe se forme en relevant d'abord la paire de quadrants (ou panneaux) de part et d'autre du premier axe X₁, X₂ autour des axes auxiliaires AX₁ et AX₂ pour réunir les bords L₁, L₃ du flan 100 et faire coïncider les bords des plaquettes P₁, P₂ pour préfigurer la forme géométrique globale de la boîte enveloppe ayant comme base l'enveloppe 3 et comme arête supérieure la réunion des deux arêtes AS₁, AS₂ correspondant aux segments SM₁ SM₄ ou SM₂ SM₃ des plaquettes P₁, P₂. Ainsi assemblées, les plaquettes forment alors un organe de verrouillage et de préhension qui solidarise mécaniquement le haut de la boîte et permet de la tenir en passant un doigt à travers les ouvertures alignées (non représentées) des deux plaquettes P₁, P₂.

Dans cet état, le flan est mis en forme de cylindre de section triangulaire mixtiligne et de génératrice parallèle à l'axe X₁X₂.

Ensuite, on appuie sur l'un des rabats Ri pour le faire pivoter autour de l'arête Ai, Ai+1 qui le relie à l'emplacement 3. La traction générée par ce mouvement tire la base LRi des deux volets Vi, Vi+1 qui se rabattent alors autour de leur ligne de cintrage LCi, LCi+1 et ferment l'ouverture de la boîte définie par le triangle d'ouverture de côtés LCi, LCi+1 et ayant pour base l'arête Ai, Ai+1.

L'autre ouverture de la boîte, dans l'autre partie au-delà de l'axe Y₁Y₂ se ferme de façon analogue.

Le mouvement du rabat Ri se poursuit dans chaque cas pour conduire le rabat Ri et les deux soufflets Si, Si+1 qui lui sont rattachés, sous l'emplacement 3 pour y être fixés par un morceau de ruban adhésif.

La conception du tracé des lignes rainées selon lesquelles le flan 100 sera plié pour former la boîte-enveloppe sera décrite ci-après en se limitant au quadrant droit supérieur Qi (i=1) du flan 100, compris entre les demi-axes OX₁, OY₁. La conception des lignes rainées des autres quadrants se fera de manière symétrique par rapport aux axes X₁,X₂, Y₁Y₂.

La symétrie au moins des formes (indépendamment d'une symétrie dimensionnelle) de cette conception des lignes rainées / lignes de pliage est à prendre au sens général, ce qui signifie que les volets triangulaires seront tous symétriques deux à deux ou quatre à quatre dans la mesure ils couvrent au moins partiellement les deux côtés de la boîte autres que les côtés couverts par les faces F₁, F₂ et qu'ils sont rabattus autour de leur ligne de cintrage respectivement de la face F₁, F₂ sur l'arête de la base 3. Mais les lignes de rabattement ou leurs bords ne seront pas nécessairement identiques pour rompre la symétrie circulaire exacte ou créer des dissymétries entre deux volets associés à une même arête.

La conception géométrique des tracés du plan sera présentée ci-après à l'aide de trois exemples des figures 4A, 4B, 4C.

Selon la figure 4A qui correspond au cas le plus général, la description se limite au quadrant Q₁ (Qi ; i=1-4) mais pour généraliser, les références sont indexées (i).

Le volet triangulaire Vi se définit à partir du triangle de référence qui est le triangle délimitant l'ouverture latérale de la boîte, subsistant entre l'arête AiAi+1 et les lignes de cintrage LCi, LCi+1 lorsque la boîte commence à être formée par le relèvement des côtés ou panneaux et la réunion des lignes Li, Li+2 (L₁, L₃).

Le triangle de référence est tracé à partir de la ligne de cintrage LCi comme triangle de l'ouverture, qui est rabattu avec un deuxième côté LO de longueur égale à celle de la ligne de cintrage LCi+1 et pour base AiAo de longueur égale à celle de l'arête AiAi+ 1.

Le volet triangulaire Vi « s'inscrit » dans ce triangle de référence (SMi, Ai, Ao) avec son deuxième côté LO₁ arrivant par son extrémité Ci sur la base Ai, Ao.

La base du volet Vi est le segment rabattu LRi qui sera pivoté pour être rabattu sur l'arête AiAi+ 1 de sorte que le volet Vi couvre en grande partie l'ouverture triangulaire latérale de la boîte ; ce volet Vi est ouvert simultanément par le volet homologue Vi+1 rabattu autour de sa ligne de pliage LCi+1 par le même rabat Ri.

Il est à remarquer sur cette figure 4A que le côté Li+1 du flan 100 passe par le coin Ci du volet Vi puisqu'il n'y a aucune raison pour que le flan 100 soit plus grand que nécessaire d'autant plus que ce bord plus long compliquerait inutilement le repliage.

Pour cette définition du tracé des lignes du flan 100, le point de départ est la dimension de l'emplacement 3 et la hauteur (forme élancée ou trapue) que doit avoir la boîte-enveloppe ; le contour du flan 100 découpé et rainé se définit par cette forme à plat du tracé.

De manière plus explicite, le triangle de référence (SMi, Ai, A0) ferme exactement l'ouverture qui subsiste entre les faces F₁, F₂ partant de la ligne d'arête Ai, Ai+1 lorsque les faces F₁, F₂ sont réunies par le bord des plaquettes P₁, P₂.

Comme le volet Vi ne doit pas nécessairement couvrir toute la surface de cette ouverture triangulaire, sa base sera une ligne rabattue LR1 définie par le segment AiCi sur la ligne AiAo.

Au rabattement du volet Vi pour conduire sa ligne rabattue LRi sur l'arête AiAi+1, le sommet Ci vient au point C'i comme le montre le tracé du cercle centré sur le coin Ai.

La ligne rabattue LRi est reliée au soufflet Si dont le sommet est le point Ai et le deuxième côté est la ligne de pliage LPi reliant le soufflet Si au côté du rabat Ri. Cette ligne de pliage LPi est la bissectrice de l'angle de sommet Ai et ayant pour côtés les lignes LRi et AiAi+ 1.

La figure 5B montre une variante de la forme du volet Vi' par rapport à la forme Vi de la figure 4A. Dans cette variante, la base du triangle du volet Vi a été raccourcie au segment AiC1i plus court que le segment AiCi de l'exemple précédent, ce qui permet de réduire la largeur du flan 1 dont le bord Li+1 est alors déplacé sur la ligne LLi+1 puisque le sommet C1i comme le sommet Ci au sens général est situé sur le bord du flan 1 selon la direction YY.

Cette variante réduit la surface de chevauchement des volets Vi, Vi+1, ce qui peut être un effet recherché.

Dans les deux variantes ci-dessus et quelle que soit la position du point Ci sur la base AiCO, le volet Vi sera serré et tendu dans l'ouverture de la boîte, bordée par la ligne d'arête AiAi+1 puisque le volet Vi est inscrit dans le triangle de référence.

La figure 4C montre une variante de volet Vi", qui, rabattu contre l'ouverture entre les deux faces F₁, F₂ prendra une forme plus ou moins fortement bombée.

En utilisant le tracé du triangle de référence de la figure 4A, le deuxième côté LO₂ du volet Vi" issu du sommet SMi n'est pas le point C1i d'intersection de cette ligne avec la base AiAO, mais le prolongement de cette ligne jusqu'au bord Li+1, au point C2i. Le côté SMiC2i qui est le bord BDi du volet triangulaire Vi" a donc une surlongueur Δ=C1iC2i. Le sommet C2i du volet Vi" est conduit par rabattement sur la ligne d'arête Ai, Ai+1 si bien que le bord BDi prendra une forme d'arc (forme bombée) dont la corde au sens géométrique est le segment de droite issu du point Ci2' et relié au sommet SMi (les faces F₁, F₂ étant repliées).

Selon la surlongueur Δ=C1iC2i, la forme bombée du bord BDi produit une forme bombée du volet Vi" se poursuivant jusqu'à la ligne de cintrage LCi dont la courbure (cintrage) sera agrandie.

Comme dans cette variante, la ligne rabattue LRi' est "pivotée" autour du point Ai au-delà de la base AiAO, la ligne de pliage LPi', bissectrice de l'angle de sommet Ai compris entre les lignes LRi' et LAiAi+1, est elle aussi pivotée (le pivotement est alors égal à la moitié de l'angle de pivotement de la ligne LRi' par rapport à la ligne AiA0.

En résumé, les différentes du forme du volet Vi décrites à partir du triangle géométrique de référence (SMi, Ai, A0) peuvent être modifiées en jouant sur la position du sommet Ci qui est sur la base AiAO avec ou sans surlongueur Δ=C1i-C2i.

Selon une variante, les volets Vi,Vi+1 d'une paire sont globalement symétriques par rapport à l'axe X₁X₂, mais leurs paramètres tels que définis ci-dessus peuvent être différents pour créer des effets d'évents, voire des fenêtres ou de fentes ouvertes si les volets d'une paire ne se chevauchent pas sur le côté fermé par le triangle (LCi, LCi+1, Ai, Ai+1) de la boîte enveloppe.

Dans la description ci-dessus, la ligne de jonction des bords L₁, L₃ du flan 1, est située dans le plan médian MM passant par l'axe X₁X₂ et perpendiculaire au plan de l'emplacement 3 puisque l'axe X₁X₂ est l'axe de symétrie, et ainsi les panneaux quadrants sont de même longueur dans la direction transversale YY ; cette forme est intéressante et utile pour que la boîte-enveloppe puisse être portée au moins partiellement suspendue à un doigt en passant dans les plaquettes P₁P₂ et que l'emplacement 3 reste horizontal. Mais il peut être intéressant de rompre cette symétrie par des quadrants de longueur différente de façon à donner à la boîte-enveloppe une forme penchée par rapport à son emplacement 3. Dans ce cas, le triangle de référence (SMi, Ai,AO) qui constitue la forme géométrique pour définir les volets ne sera pas isocèle mais « pseudo isocèle » avec pour côtés issus du point SMi pour le volet Vi :
- l'un des côtés sera la ligne de cintrage SMi-Ai = LCi,
- l'autre côté sera la ligne de cintrage SMi+1-Ai+1 = LCi+1
- la longueur des segments LCi et LCi+1 sera différente.
- le principe du tracé des volets Vi, Vi+1 décrit ci-dessus s'appliquera.

A titre de remarque générale, bien que dans le cas le plus simple les quadrants Qi sont identiques et leurs formes sont symétriques et de dimensions identiques, pour varier l'aspect de la boîte-enveloppe et le cas échéant l'adapter à des besoins fonctionnels ou esthétiques différents, cette symétrie globale des formes (volets, rabats, soufflets) n'implique nullement l'identité dimensionnelle de la forme des volets (ce qui conditionne la forme du soufflet et la partie de rabat sur le même quadrant) qui n'est pas nécessaire et peut varier d'un volet à l'autre.

Plus globalement, les axes X₁X₂, Y₁Y₂ peuvent découper des quadrants Qi tous différents de sorte que la boîte enveloppe n'aura plus une forme symétrique de rotation, mais une forme irrégulière, penchée diversement et/ou avec des volets plus ou moins bombés et se couvrant plus ou moins.

Enfin, le tracé du flan découpé et rainé peut être modifié par une transformation affine qui conserve le parallélisme des lignes mais modifie fondamentalement la forme de la boîte-enveloppe.

La forme des plaquettes P₁, P₂ assurant le verrouillage sera décrite à l'aide des figures 9-15A.

Le pliage-cintrage du flan 100 pour former la boîte enveloppe sera décrit à l'aide des figures 5-8 représentant une moitié du flan et de la boîte enveloppe en cours de formation et les figures 5A-7B montrent des vues de face et de côté associées aux étapes 5-7.

Ainsi :
La figure 5 montre la première étape de mise en forme du flan 100 autour du support 150 supposé placé sur l'emplacement 3. Le support 150 n'est représenté qu'à la figure 5A pour ne pas cacher les lignes rainées de l'emplacement 3, nécessaires à la compréhension de la mise en forme.

Cette première étape consiste à relever les deux panneaux A₂A₃ etA₄A₁ autour des deux arêtes A₂A₃ et A₁ qui sont rainées et forment alors un pli encore atténué car le rainage ne se poursuit pas au-delà des extrémités A₁, A₂ du segment A₁A₂ formant la ligne d'arête ou les extrémités A₃, A₄ du segment A3 A₄.

Ainsi, les soufflets S1, S2 prennent une forme cintrée autour des axes AX₁, AX₂ passant par les lignes d'arête et les prolongeant.

Le relèvement concerne tout le panneau et consiste à réunir le bord supérieur des deux plaquettes P₁, P₂ associées aux panneaux. Les deux plaquettes prennent une forme de dièdre figurée par le triangle reliant les arêtes supérieures SM₁SM₄ ; SM₂SM₃ des plaquettes aux arêtes A₁, A₂, A₃, A₄ selon les lignes de construction géométriques.

Le dièdre est stabilisé par le verrou bloquant les deux plaquettes P₁, P₂ l'une par rapport à l'autre suivant cette forme de dièdre et permettant de passer un doigt transversalement dans les deux plaquettes et les panneaux qui les portent.

Dans cette étape, le flan 100 forme un tunnel cylindrique de section mixte (droite et courbe) comme le montre la figure 5A.

A partir de la position de la figure 5, il suffit d'appuyer dans la direction P (figure 6) sur le rabat R1 pour le faire pivoter autour de l'arête A₁, A₂ qui est rainée et réalise une charnière nette et non un cintrage.

Le mouvement de pivotement de rabat R₁ sous le plan de la base 3 tire sur les soufflets S₁, S₂ et forme les plis selon les lignes de pliage LP₁, LP₂ (ces lignes sont rainées).

Les soufflets S₁, S₂ tirent sur les panneaux de sorte que les bords BD₁, BD₂ se rapprochent et les volets V₁, V₂ commencent à se cintrer par rapport aux faces F₁, F₂ autour des deux lignes de cintrage LC1, LC2 sans former de pli puisque ces lignes sont purement géométriques et non matérialisées dans les panneaux par un rainage.

Les lignes de cintrage LC₁, LC₂ relient naturellement les points fixes de chaque panneau, à savoir ici :
- la ligne de cintrage LC₁ relie le sommet A₁ de l'emplacement 3 au sommet SM₁ de la plaquette P₁,
- la ligne de cintrage LC₂ relie le sommet A₂ de l'emplacement 3 au sommet SM₂ de la plaquette P₂.

Dans la position intermédiaire de la figure 6, les coins C₁-C₂ à l'extrémité des lignes rabattues LR₁, LR₂ n'ont pas encore rejoint la ligne d'arête A₁A₂.

La vue de face (figure 6A) et la vue de côté (figure 6B) montrent cette étape intermédiaire correspondant à un pivotement d'angle α du rabat R₁ sous le plan de l'emplacement 3.

La figure 7 montre la fin de cette étape de descente du rabat R₁ jusqu'en position verticale : les lignes rabattues LR₁, LR₂ ont rejoint l'arête A₁A₂ et les sommets C₁, C₂ sont sur cette ligne.

Les volets V₁, V₂ se chevauchent et les soufflets S₁, S₂ sont complètement repliés et aplatis contre le rabat R1 le long des lignes de pliage LP₁, LP₂.

Dans cette position, les lignes rabattues LR₁, LR₂ qui sont rainées, commencent à marquer le pli puisque les volets V1, V₂ sont inclinés par rapport à la verticale du rabat R₁ de sorte que les volets V₁, V2 sont tendus / bombés.

Au-delà de cette position du rabat R1 et des soufflets S1, S2, la forme de la boîte enveloppe au-dessus du plan de l'emplacement 3 ne change plus (pour la moitié décrite ci-dessus).

L'étape suivante, non représentée consiste à replier le rabat R₁ sous l'emplacement 3 et le fixer, par exemple à l'aide d'un morceau de ruban adhésif.

Il convient de souligner que les lignes de cintrage LC₁, LC₂ conservent le cintrage des volets V₁, V₂ par rapport aux faces F₁, F₂ renforçant ainsi la tenue de la forme convexe de l'enveloppe et évitant tout enfoncement local.

La forme de l'autre moitié du flan 100 se fait de la même façon.

Les opérations décrites ci-dessus se font d'une manière très simple et rapide :
- l'assemblage des plaquettes P₁, P₂ par relèvement des panneaux et verrouillage en tenant par exemple, le haut avec un doigt passé dans les orifices des plaquettes et des panneaux en poussant la languette de verrouillage pour verrouiller les plaquettes l'une à l'autre,
- rabattement du premier rabat R₁ ou R₂ avec l'autre main et fixation du rabat ainsi replié, puis
- rabattement du deuxième rabat R₂ (ou R₁) avec la même main, la première main tenant toujours le haut de la boîte-enveloppe ou avec la première main qui libère le verrou, la boîte en cours de formation étant tenue avec la deuxième main.

Les deux rabats R₁, R₂ peuvent être fixés séparément ou en même temps avec un morceau de ruban adhésif sous l'emplacement 3.

La figure 8 montre la boîte enveloppe terminée laissant apparaître les deux faces F₁, F₂ et les volets V₁, V₂ ainsi que les plaquettes P₁, P₂ servant par exemple à la préhension.

Le contenu de la boîte étant en général léger, il est possible de tenir la boîte en l'accrochant à un doigt passé dans le verrou formé par les deux plaquettes.

Les plaquettes P₁, P₂ formant l'assemblage solidaire, verrouillé du haut de la boîte-enveloppe seront décrites ci-après à l'aide d'un exemple représenté sans le flan 100 aux figures 9-15A.

L'assemblage solidaire est réalisé à l'aide d'une plaquette P2 à ouverture découpée et d'une plaquette P1 à languette de verrouillage. Les deux plaquettes ont leur contour rectangulaire dont le haut correspond aux sommets SM₁, SM₂, SM₃, SM₄ déjà décrit.

Les plaquettes P₁, P₂ ont en principe une forme symétrique avec des découpes ; l'orientation utilisée pour la description est celle des plaquettes P₁, P₂ fixées aux panneaux du flan 100.

Les figures 9, 9A montrent la plaquette P₂ ayant une découpe 50, vide formant un passage 51 arrondi se poursuivant vers le haut par une double rampe 52 en forme de trapèze débouchant dans une encoche transversale de verrouillage 53.

L'autre plaquette P₁ (figures 10, 10A) comporte une découpe 40 avec une languette à bords arrondis constituant un verrou 41 et se poursuivant vers le haut par une entretoise 42 bordée de deux dents 44 orientées vers le haut et séparées de l'entretoise 42 par des encoches 43 dont le fond est séparé par la petite base 42a de l'entretoise 42 qui est un trapèze isocèle dont la petite base 52a constitue la liaison avec le verrou 41 et la grande base 42b est la liaison avec le corps de la plaquette P1.

Les figures 11, 11A représentent la phase initiale de la réunion des deux bords supérieurs des panneaux munis des plaquettes P₁, P2. Pour simplifier la description et les dessins, les panneaux ne sont pas représentés dans les différentes figures 11-15A sachant que pour la mise en œuvre du verrouillage par les plaquettes P₁, P₂, les panneaux sont situés localement dans le plan des plaquettes P₁, P₂ en étant confondus avec elles et ils sont découpés selon les découpes 40, 50 pour permettre le verrouillage par le passage d'un doigt et la tenue de la boîte-enveloppe avec un doigt.

Selon les figures 11, 11A, lorsqu'au début de la formation de la boîte, les deux panneaux sont relevés autour des lignes d'arête A₁A₄, A₂A₃, les plaquettes P₁, P₂ sont pincées naturellement l'une contre l'autre (figure 11A) de façon qu'en poussant (flèche P0) sur la languette (41, 42) découpée dans la plaquette P1, le doigt peut la pousser à travers la découpe 50.

Puis (figure 12, 12A) on fait par exemple glisser légèrement la plaquette P₁ par rapport à la plaquette P₂ (mouvement dans la direction (D-) pour faire passer les pointes des dents 44 devant les rampes 52 puis faire remonter les dents 44 devant les rampes 52 (figure 13, 13A) pour ainsi amorcer le verrouillage de façon que les encoches 43 chevauchent les rampes 52 pendant le mouvement de remontée (D+) de la plaquette P1 jusqu'à ce que la petite base 42a soit engagée dans l'encoche de verrouillage 53. Au cours de ce mouvement, les encoches 43 chevauchent les rampes 52 en guidant ainsi le verrou (41) devant le plan de la plaquette P2 alors que l'entretoise 42 reste derrière la plaquette P₂, dans l'intervalle de celle-ci et de la plaquette P₁ à laquelle elle reste attachée.

Le mouvement relatif contre les plaquettes P₁, P₂ est schématisé par le décalage entre les plaquettes à la figure 14 qui fait suite au mouvement représenté aux figures 13, 13A.

En réalité, le verrou 41 est poussé à travers l'ouverture de la découpe 50 pour arriver finalement et de façon schématique dans la position de la figure 15A suivie du relèvement du verrou 41 dont les dents 44 restent plaquées devant la plaquette P₂ du-delà des rampes 52 et de l'encoche de verrouillage 53.

Même si ensuite le verrou 41 reprend la position représentée à la figure 15A, les plaquettes P₁, P₂ restent bloquées dans cette forme en dièdre représentée en coupe à la figure 15A et imposant les formes et les déformations décrites ci-dessus des panneaux pour arriver à la boîte enveloppe de la figure 8.

Il faut souligner que la description du mouvement de verrouillage tout comme celui de la mise en forme du flan autour et au-dessus du support 150 sont des mouvements décomposés et présentés de manière schématique pour l'explication. En pratique, ces différentes opérations sont très simples et s'enchainent naturellement et très rapidement du fait de la réalisation du flan découpé et rainé et des plaquettes P₁, P₂.

### NOMENCLATURE DES ELEMENTS PRINCIPAUX

- 1: Contour circonscrit
- 2: Coin tronqué
- 3: Emplacement
- 4: Plaquette à ouverture
- 40: Découpe
- 41: Passage
- 42: Rampe
- 43: Encoche de verrouillage
- 5: Plaquette à languette de verrouillage
- 50: Découpe
- 51: Verrou
- 52: Entretoise
- 52a: Petit côté
- 52b: Grand côté
- 53: Encoche
- 54: Dent
- 100 ; 100/1-100/4: Flan découpé et rainé
- 150: Support recevant les produits à emballer
- A: Quadrilatère
- A₁, A₂, A₃, A₄, Ai: Sommets de la base du quadrilatère
- A1A2/SM1: Côté matérialisé
- A3A4/SM2: Côté matérialisé
- AiX: Segment limite
- BD₁, BD₂: Bords du volet V1, V2
- D1, D2: Droite de construction
- BE₁: Boîte-emballage
- F1, F2: Faces
- LC₁, LC₂: Lignes de cintrage
- LP₁, LP₂, LPi: Lignes de pliage, bord de pliage du rabat
- LP₃, LP₄ LR₁, LR₂: Base du triangle formant le volet / Ligne rabattue
- LRX1-4, LRXi: Ligne de rabattement
- MM: Plan médian passant par l'axe XX de la direction longitudinale
- O: Intersection des axes XX, YY
- Pa1, Pa2, Pi: Panneau
- P₁, P₂: Plaquettes de préhension
- Qi: Quadrant
- R₁, R₂, Rj: Rabats
- S₁₁, S₁₂: Soufflets
- SL1, SL2, SLj: Segment latéral
- AS₁, AS₂: Arête de la plaquette
- SM₁, SM₂: Sommets des plaquettes
- SM₃, SM₄: Sommets des plaquettes
- XX: Direction longitudinale
- YY: Direction transversale
- V₁₁, V₂₁ V₁₂, V₂₂: Volets triangulaires

## Revendications

1. Boîte-enveloppe de forme pyramidale pour recevoir des produits à emballer, réalisée par le repliage d'un flan de carton, préparé, ayant un emplacement sur lequel sont disposés les produits à emballer, boîte-enveloppe **caractérisée en ce que**
• l'emplacement est un quadrilatère dont :
- deux côtés opposés (A1A2/A3A4) de sommets (A1,A2 et A3,A4) sont des cotés matérialisés par un segment de pliage (SMi) compris entre les sommets (Ai),
- les deux autres côtés opposés (A2A3/A4A1) sont définis chacun par le segment latéral (SLi) qui est un segment de la droite (D1, D2) passant par les sommets homologues (A2,A3 et A4,A1) des côtés matérialisés (A1A2/A3A4), dont les bords de pliage (LPi), issus des sommets (A1 et A2) ainsi que (A3 et A4) rejoignent le bord respectif du flan (100),
• deux panneaux (Pai) bordent l'emplacement (3), et sont délimités chacun par :
- un segment latéral (SLi), prolongé à chaque extrémité (Ai) par
- un bord de pliage (LPi),
- le panneau (Pai) a une ligne de rabattement (LRXi) issue de chaque sommet (Ai) du segment latéral (SLi) et située au-delà du segment limite (AiX), issu de ce sommet (Ai) sur la droite (D1, D2),
• deux rabats (Rj) bordent chacun un segment de pliage (SMj) et sont délimités par les deux bords de pliage (LPi) rejoignant le bord respectif du flan (100),
- chaque bord de pliage (LPi) délimitant le rabat (Rj) étant situé dans l'angle compris entre le côté matérialisé (SMi) et le segment limite (AiX),
- le bord de pliage (LPi) étant la bissectrice de l'angle compris entre la ligne de rabattement (LRXi) et le côté matérialisé (SMj), issus de ce même sommet (Ai),
• les deux panneaux (Pai) forment l'enveloppe de l'emplacement (3) par :
- le relèvement des panneaux (Pai) autour du segment latéral (SLi) respectif,
- le rabattement de la partie de panneau adjacente à la ligne de pliage (LPi) sur le rabat (Rj) pour faire venir la ligne de rabattement (LRXi) sur le côté matérialisé (SMj), et
- le repliage du rabat (Rj) entraînant la partie du panneau (Pai) adjacente au bord de pliage (LPi) respectif sous l'emplacement (3) où il est maintenu.

2. Boîte enveloppe selon la revendication 1,
**caractérisée en ce qu'**
au moins certaines des lignes de rabattement (LRXi) sont rainées.

3. Boîte enveloppe selon la revendication 1,
**caractérisée en ce que**
le segment latéral (SLi) est rainé.

4. Boîte-enveloppe selon la revendication 1,
**caractérisée en ce que**
- le flan (100) est un carton léger découpé et rainé avec un emplacement rectangulaire (3) et subdivisé en quadrants (Qi) par un premier et un second axe (X₁X₂, Y₁Y₂) se coupant au point (O) contenu dans l'emplacement (3) rectangulaire avec des coins (Ai) et des arêtes (AiAi+1) parallèles aux axes (X₁X₂ ; Y₁Y₂) de sorte que chaque cadran (Qi) du flan contient un coin (Ai),
- les quadrants (Qi) adjacents ont deux à deux (Qi, Qi+1) (Qi, Qi+3) des formes géométriques symétriques à la fois par rapport au premier axe et au second axe,
* les paires de quadrant (Q1, Q4) et (Q2, Q3) de part et d'autre du premier axe (X₁X₂) partagent une plaquette de préhension (Pi) dont un bord (AS₁, AS₂) situé sur le bord (L₁, L₃) du flan (1), à cheval sur le deuxième axe (Y₁, Y₂) définit ainsi des sommets (SMi) sur la ligne (L₁, L₃) bordant le quadrant (Qi),
- chaque quadrant (Qi) est subdivisé en
* un volet triangulaire (Vi) issu du sommet (SMi) de la plaquette (P1, P2) et dont la base (LRi) est issue du coin (Ai) contenu dans ce quadrant (Qi) et ayant pour premier côté la ligne de cintrage (LCi),
* un rabat (Ri) relié à l'arête (Ai Ai+1), parallèle au deuxième axe (Y₁ Y₂) et rejoignant le côté (Li+1) du flan (1), son côté issu du coin (Ai) étant une ligne de pliage (LPi) bissectrice de l'angle compris entre la base (LRi) et l'arête (Ai Ai+1) et
* un soufflet (Si) reliant la base (LRi) à la ligne de pliage (LPi),
- le volet (Vi) étant défini à partir du triangle de référence issu du sommet (SMi) ayant pour premier côté la ligne de cintrage (LCi du quadrant (Qi) et pour deuxième côté la ligne de cintrage (LCi + 1) du quadrant (Qi + 1), adjacent et une base (AiA0) de longueur égale à l'arrête (AiAi+1),
- le triangle du volet (Vi) ayant pour premier côté, la ligne de cintrage (LCi) et pour deuxième côté le bord libre (BDi) coupant au moins la base (AiA0) du triangle de référence,
- les arêtes (Ai-1 Ai et Ai Ai+1) de l'emplacement (3) ainsi que la base (LRi) et la ligne de pliage (LPi) sont rainées,
* la boîte-enveloppe se refermant autour du dessus de l'emplacement (3), en relevant des paires de quadrants (Qi, Qi+3), adjacents selon le deuxième axe (Y₁Y₂) autour des arêtes (AiAi+1), parallèles au premier axe (X₁X₂) pour que les lignes de sommets (ASi, ASi+2) des deux plaquettes (P1, P2) se rejoignent, les paires de quadrants formant un cylindre de génération parallèle à l'axe (X₁X₂) dont les deux côtés ouverts sont les triangles de référence formés par l'arête (AiAi+1) et les lignes de cintrage (LCi, LCi+1) des deux quadrants (Qi, Qi+1) adjacents l'un à l'autre selon le premier axe (X₁, X₂) en se refermant par le rabattement des paires de volets (Vi, Vi+1) associées à un même rabat (Ri) rabattu et replié sous l'emplacement (3).

5. Boîte enveloppe selon la revendication 4,
**caractérisée en ce que**
la base (LRi) a une longueur inférieure à la base (Ai, Ao) du triangle de référence et le côté libre (LBi) s'arrête sur la base (Ai, Ao) du triangle de référence.

6. Boîte enveloppe selon la revendication 4,
**caractérisée en ce que**
la base (LRi) a une longueur inférieure à celle de la base (Ai, Ao) du triangle de référence et le côté libre (LBi) dépasse la base (Ai, Ao).

7. Boîte enveloppe selon la revendication 4,
**caractérisée en ce que**
les axes (X₁, X₂) et (Y₁, Y₂) subdivisent le plan (1) encadrant (Qi) égaux.

8. Boîte enveloppe selon la revendication 4,
**caractérisée en ce que**
- une plaquette (P₁) a une découpe (40) formant une languette constituant un verrou (41) et se poursuivant vers le haut par une entretoise (42) bordée de deux dents (44) séparées de l'entretoise (42) par des encoches (43),
- une plaquette (P₂) ayant une découpe (50) formant un passage ('51) dans une position homologue à la languette (41, 42) lorsque les plaquettes (P₁, P₂) sont superposées,
- la languette formant un verrou (41) étant poussé à travers la découpe (50) de l'autre plaquette (P₂) de façon que les dents (34) de la languette viennent sur le devant de la découpe (50) de l'autre plaquette (P₂), les encoches (43) des dents (44) venant à cheval sur les bords (52) de la découpe (50), pour former la base du dièdre des plaquettes (P₁, P₂) réunies par le bord supérieur (AS₁, AS2) et imposant la forme de dièdre d'assemblage des bords supérieurs [L₁, L₃ (AS₁, AS₂)], assemblés.

9. Boîte enveloppe selon la revendication 8, **caractérisée en ce que**
les encoches (43) sont guidées à cheval sur les deux rampes (52) de façon à conduire la petite base (42a) de l'entretoise trapézoïdale (42) dans l'encoche transversale de verrouillage (53) de la découpe (50) de la plaquette (P2).

## Patentansprüche

1. Pyramidenförmige Umschlag-Schachtel zur Aufnahme von zu verpackenden Produkten, welche durch Falten eines vorbereiteten Kartonzuschnitts gebildet ist, der einen Bereich aufweist, auf dem die zu verpackenden Produkte angeordnet sind, wobei die Umschlag-Schachtel **dadurch gekennzeichnet ist, dass**:
- der Bereich als Viereck ausgebildet ist, wobei:
- zwei gegenüberliegende Seiten (A1A2/A3A4) des Bereichs mit Spitzen (A1,A2 und A3,A4) Seiten sind, die durch ein zwischen den Spitzen (Ai) angeordnetes Faltsegment (SMi) verwirklicht sind,
- die zwei weiteren, gegenüberliegenden Seiten (A2A3/A4A1) des Bereichs jeweils durch das seitliche Segment (SLi) definiert sind, das ein Segment der Gerade (D1, D2) ist, welche durch die homologen Spitzen (A2,A3 und A4,A1) der verwirklichten Seiten (A1A2/A3A4) läuft, deren Faltkanten (LPi), die von den Spitzen (A1 und A2) sowie (A3 und A4) ausgehen, auf den jeweiligen Rand des Zuschnitts (100) treffen,
- zwei Wände (Pai) den Bereich (3) umranden und jeweils begrenzt sind durch:
- ein seitliches Segment (SLi), das an jedem Ende (Ai) durch
- eine Faltkante (LPi) verlängert ist,
- wobei die Wand (Pai) eine Umschlaglinie (LRXi) aufweist, welche von jeder Spitze (Ai) des seitlichen Segments (SLi) ausgeht und über das Grenzsegment (AiX) hinaus angeordnet ist, das von dieser Spitze (Ai) ausgeht und auf der Ebene (D1, D2) angeordnet ist,
- zwei Klappen (Rj) jeweils ein Faltsegment (SMj) umranden und durch die zwei Faltkanten (LPi) begrenzt sind, die auf den jeweiligen Rand des Zuschnitts (100) treffen,
- wobei jede die Klappe (Rj) abgrenzende Faltkante (LPi) in dem Winkel angeordnet ist, der zwischen der verwirklichten Seite (SMi) und dem Grenzsegment (AiX) angeordnet ist,
- wobei die Faltkante (LPi) die Winkelhalbierende des Winkels ist, der zwischen der Umschlaglinie (LRXi) und der verwirklichten Seite (SMj) angeordnet ist, die von dieser selben Spitze (Ai) ausgehen,
- die zwei Wände (Pai) den Umschlag des Bereichs (3) durch:
- Hochschlagen der Wände (Pai) um das jeweilige, seitliche Segment (SLi) herum,
- Umschlagen des an die Faltlinie (LPi) angrenzenden Wandteils auf die Klappe (Rj), um die Umschlaglinie (LRXi) auf die verwirklichte Seite (SMj) zu führen, und
- Falten der Klappe (Rj), wodurch der an die jeweilige Faltkante (LPi) angrenzende Wandteil (Pai) unter dem Bereich (3), in dem er gehalten wird, geführt wird,
bilden.

2. Umschlag-Schachtel gemäß Anspruch 1,
**dadurch gekennzeichnet, dass**
mindestens einige der Umschlaglinien (LRXi) gerillt sind.

3. Umschlag-Schachtel gemäß Anspruch 1,
**dadurch gekennzeichnet, dass**
das seitliche Segment (SLi) gerillt ist.

4. Umschlag-Schachtel gemäß Anspruch 1,
**dadurch gekennzeichnet, dass**
- der Zuschnitt (100) ein leichtes, gestanztes, gerilltes Karton ist, das einen rechteckigen Bereich (3) aufweist und durch eine erste und eine zweite Achse (X₁X₂, Y₁Y₂) in Quadranten (Qi) unterteilt ist, wobei die Achsen sich an dem Punkt (O) schneiden, der in dem rechteckigen Bereich (3) enthalten ist, welcher Ecken (Ai) und Kanten (AiAi+1), die parallel zu den Achsen (X₁X₂; Y₁Y₂) laufen, aufweist, sodass jeder Quadrant (Qi) des Zuschnitts eine Ecke (Ai) umfasst,
- die benachbarten Quadranten (Qi) paarweise (Qi, Qi+1) (Qi, Qi+3) geometrische Formen aufweisen, die sowohl zur ersten Achse als auch zur zweiten Achse symmetrisch sind,
* die Quadrantpaare (Q1, Q4) und (Q2, Q3) beiderseits der ersten Achse (X₁X₂) ein Greifplättchen (Pi) teilen, dessen eine Rand (AS1, AS2), der am Rand (L₁, L3) des Zuschnitts (1), beiderseits der zweiten Achse (Y₁Y₂) angeordnet ist, somit Spitzen (SMi) auf der den Quadrant (Qi) umrandenden Linie (L₁, L₃) definiert,
- jeder Quadrant (Qi) in
* ein dreieckiges Blatt (Vi), das von der Spitze (SMi) des Plättchens (P1, P2) ausgeht, dessen Basis (LRi) von der in diesem Quadrant (Qi) enthaltenen Ecke (Ai) ausgeht, und das als erste Seite die Biegelinie (LCi) aufweist,
* eine Klappe (Ri), die mit der Kante (Ai Ai+1) verbunden, zur zweiten Achse (Y1 Y2) parallel angeordnet ist und auf die Seite (Li+1) des Zuschnitts (1) trifft, wobei die von der Ecke (Ai) ausgehende Seite der Klappe eine Faltlinie (LPi) ist, die eine Winkelhalbierende des zwischen der Basis (LRi) und der Kante (Ai Ai+1) angeordneten Winkels ist, und
* einen Faltenbalg (Si), der die Basis (LRi) mit der Faltlinie (LPi) verbindet,
unterteilt ist,
- wobei das Blatt (Vi) ausgehend von dem von der Spitze (SMi) ausgehenden Referenzdreieck definiert ist, das als erste Seite die Biegelinie (LCi) des Quadrants (Qi) und als zweite Seite die Biegelinie (LCi + 1) des benachbarten Quadrants (Qi + 1) und eine Basis (AiA0) mit einer Länge, welche der Länge der Kante (AiAi+ 1) gleich ist, aufweist,
- wobei das Dreieck des Blatts (Vi) als erste Seite die Biegelinie (LCi) und als zweite Seite den freien Rand (BDi), der mindestens die Basis (AiA0) des Referenzdreiecks schneidet, aufweist,
- die Kanten (Ai-1 Ai und Ai Ai+1) des Bereichs (3) sowie die Basis (LRi) und die Faltlinie (LPi) gerillt sind,
* wobei sich die Umschlag-Schachtel um die Oberseite des Bereichs (3) herum schließt, indem entlang der zweiten Achse (Y₁Y₂) benachbarte Quadrantpaare (Qi, Qi+3) um die parallel zur ersten Achse (X₁X₂) laufenden Kanten (AiAi+1) herum hochgeschlagen werden, sodass die Spitzenlinien (ASi, ASi+2) der zwei Plättchen (P1, P2) aufeinander treffen, wobei die Quadrantpaare einen Zylinder bilden, dessen Erzeugende parallel zur Achse (X₁X₂) läuft und dessen zwei offenen Seiten die Referenzdreiecke sind, die durch die Kante (AiAi+1) und die Biegelinien (LCi, LCi+1) der zwei entlang der ersten Achse (X₁, X₂) aneinander angrenzenden Quadranten (Qi, Qi+1) gebildet sind, indem sie sich durch Umschlagen der Blattpaaren (Vi, Vi+1) schließen, die mit einer selben Klappe (Ri) verbunden sind, welcher umgeschlagen und unter dem Bereich (3) gefaltet wird.

5. Umschlag-Schachtel gemäß Anspruch 4,
**dadurch gekennzeichnet, dass**
die Basis (LRi) eine Länge aufweist, die kleiner als die Länge der Basis (Ai, Ao) des Referenzdreiecks ausgebildet ist, und der freie Rand (LBi) auf der Basis (Ai, Ao) des Referenzdreiecks fällt.

6. Umschlag-Schachtel gemäß Anspruch 4,
**dadurch gekennzeichnet, dass**
die Basis (LRi) eine Länge aufweist, die kleiner als die Länge der Basis (Ai, Ao) des Referenzdreiecks ausgebildet ist, und der freie Rand (LBi) über die Basis (Ai, Ao) des Referenzdreiecks hinausgeht.

7. Umschlag-Schachtel gemäß Anspruch 4,
**dadurch gekennzeichnet, dass**
die Achsen (X₁, X₂) und (Y₁, Y₂) die Ebene (1) in gleiche Quadranten (Qi) unterteilt.

8. Umschlag-Schachtel gemäß Anspruch 4,
**dadurch gekennzeichnet, dass**
- ein Plättchen (P₁) einen Ausschnitt (40) aufweist, der eine einen Riegel (41) bildende Lasche bildet und sich nach oben mit einem Abstandshalter (42) verlängert, der durch zwei Zähne (44) begrenzt ist, die von dem Abstandshalter (42) durch Kerben (43) getrennt sind,
- wobei ein Plättchen (42) einen Ausschnitt (50) aufweist, der einen Durchgang (51) in einer gleichen Position wie die Lasche (41, 42) bildet, wenn die Plättchen (P₁, P₂) überlagert sind,
- wobei die den Riegel (41) bildende Lasche durch den Ausschnitt (50) des weiteren Plättchens (P₂) geschoben wird, sodass die Zähne (34) der Lasche auf die Vorderseite des Ausschnitts (50) des weiteren Plättchens (P₂) geführt werden, wobei die Kerben (43) der Zähne (44) beiderseits der Ränder (52) des Ausschnitts (50) geführt werden, um die Basis des Dieders der Plättchen (P₁, P₂) zu bilden, die mit dem oberen Rand (AS₁, AS2) verbunden sind und die Form des Montagedieders der verbundenen oberen Ränder [L1, L3 (AS₁, AS₂)] vorgeben.

9. Umschlag-Schachtel gemäß Anspruch 8,
**dadurch gekennzeichnet, dass**
die Kerben (43) beiderseitig der zwei Kanten (52) geführt werden, um die kleine Basis (42a) des trapezförmigen Abstandshalters (42) in die transversale Rastkerbe (53) des Ausschnitts (50) des Plättchens (P2) zu führen.

## Claims

1. Pyramidal box envelope for receiving products to be packaged, produced by folding a prepared carton blank which has a location on which the products to be packaged are arranged, the box envelope being **characterised in that**
the location is a quadrilateral of which:
- two opposing sides (A1A2/A3A4) of peaks (A1, A2 and A3, A4) are sides produced by a folding segment (SMi) between the peaks (Ai),
- the two other opposing sides (A2A3/A4A1) are each defined by the lateral segment (SLi) which is a segment of the straight line (D1, D2) which extends via the homologous peaks (A2, A3 and A4, A1) of the sides (A1A2/A3A4) produced, whose folding edges (LPi) originating from the peaks (A1 and A2) and (A3 and A4) join the respective edge of the blank (100),
two panels (Pai) border the location (3) and are each delimited by:
- a lateral segment (SLi) extended at each end (Ai) by
- a folding edge (LPi),
- the panel (Pai) has a folding line (LRXi) which originates from each peak (Ai) of the lateral segment (SLi) and which is located beyond the limit segment (AiX), originating from this peak (Ai) on the straight line (D1, D2),
two flaps (Rj) each border a folding segment (SMj) and are delimited by the two folding edges (LPi) which join the respective edge of the blank (100),
- each folding edge (LPi) delimiting the flap (Rj) being located in the corner between the side produced (SMi) and the limit segment (AiX),
- the folding edge (LPi) being the bisector of the angle between the folding line (LRXi) and the side produced (SMj), originating from this same peak (Ai),
the two panels (Pai) form the envelope of the location (3) by:
- raising the panels (Pai) around the respective lateral segment (SLi),
- folding the portion of the panel adjacent to the folding line (LPi) on the flap (Rj) in order to move the folding line (LRXi) to the side produced (SMj), and
- folding the flap (Rj) which brings about the portion of the panel (Pai) adjacent to the respective folding edge (LPi) below the location (3) where it is retained.

2. Box envelope according to claim 1,
**characterised in that**
at least some of the folding lines (LRXi) are scored.

3. Box envelope according to claim 1,
**characterised in that**
the lateral segment (SLi) is scored.

4. Box envelope according to claim 1,
**characterised in that**
- the blank (100) is a lightweight cut-and-scored cardboard which has a rectangular location (3) and which is sub-divided into quadrants (Qi) by a first and a second axis (X₁X₂, Y₁Y₂) which intersect at the location (O) contained in the rectangular location (3) with corners (Ai) and edges (AiAi+1) parallel with the axes (X₁X₂; Y₁Y₂) so that each quadrant (Qi) of the blank contains a corner (Ai),
- the adjacent quadrants (Qi) have in pairs (Qi, Qi+1) (Qi, Qi+3) geometric shapes which are symmetrical both relative to the first axis and relative to the second axis,
* the quadrant pairs (Q1, Q4) and (Q2, Q3) at one side and the other of the first axis (X₁ X₂) share a gripping panel (Pi) of which one edge (AS₁, AS₂) located on the edge (L₁, L₃) of the blank (1), straddling the second axis (Y₁, Y₂) thus defines peaks (SMi) on the line (L₁, L₃) which borders the quadrant (Qi),
- each quadrant (Qi) is subdivided into
* a triangular flap (Vi) which originates from the peak (SMi) of the panel (P1, P2) and whose base (LRi) originates from the corner (Ai) contained in this quadrant (Qi) and which has as a first side the bending line (LCi),
* a flap (Ri) which is connected to the edge (Ai+ 1), which is parallel with the second axis (Y₁ Y₂) and which joins the side (Li+1) of the blank (1), the side thereof originating from the corner (Ai) being a folding line (LPi) which is a bisector of the angle between the base (LRi) and the edge (Ai Ai+1) and
* a gusset (Si) which connects the base (LRi) to the folding line (LPi),
- the flap (Vi) being defined from the reference triangle originating from the peak (SMi) which has as a first side the bending line (LCi) of the quadrant (Qi) and as a second side the bending line (LCi + 1) of the adjacent quadrant (Qi+1), and a base (AiA0) having a length equal to the edge (Ai Ai+1),
- the triangle of the flap (Vi) which has as a first side the bending line (LCi) and as a second side the free edge (BDi) which intersects at least the base (AiA0) of the reference triangle,
- the edges (Ai-1 Ai and Ai Ai+1) of the location (3) and the base (LRi) and the folding line (LPi) are scored,
* the box envelope closing around the top of the location (3) raising pairs of quadrants (Qi, Qi+3) which are adjacent along the second axis (Y₁ Y₂) around the edges (Ai Ai+1) which are parallel with the first axis (X₁X₂) so that the peak lines (ASi, ASi+2) of the two panels (P1, P2) join each other, the pairs of quadrants forming a cylinder produced by means of generation parallel with the axis (X₁X₂) whose two open sides are the reference triangles formed by the edge (AiAi+1) and the bending lines (LCi, LCi+1) of the two quadrants (Qi, Qi+1) which are adjacent to each other along the first axis (X₁, X₂) closing by folding the pairs of flaps (Vi, Vi+1) associated with the same flap (Ri) which is turned down and folded below the location (3).

5. Box envelope according to claim 4,
**characterised in that**
the base (LRi) has a length less than the base (Ai, Ao) of the reference triangle and the free side (LBi) stops on the base (Ai, Ao) of the reference triangle.

6. Box envelope according to claim 4,
**characterised in that**
the base (LRi) has a length less than that of the base (Ai, Ao) of the reference triangle and the free side (LBi) extends beyond the base (Ai, Ao).

7. Box envelope according to claim 4,
**characterised in that**
the axes (X₁, X₂) and (Y₁, Y₂) subdivide the plane (1) which surrounds (Qi) equally.

8. Box envelope according to claim 4,
**characterised in that**
- a panel (P₁) has a cut-out (40) which forms a tongue which constitutes a lock (41) and which continues upwards via a cross-member (42) which is bordered by two teeth (44) which are separated from the cross-member (42) via notches (43),
- a panel (P₂) which has a cut-out (50) forming a passage ('51) in a position similar to the tongue (41, 42) when the panels (P₁, P₂) are superimposed,
- the tongue which forms a lock (41) being pushed through the cut-out (50) of the other panel (P₂) so that the teeth (34) of the tongue move onto the front of the cut-out (50) of the other panel (P₂), the notches (43) of the teeth (44) moving so as to straddle the edges (52) of the cut-out (50) in order to form the base of the dihedron of the panels (P₁, P₂) which are joined by the upper edge (AS₁, AS₂) and impose the assembly dihedron shape of the assembled upper edges [L₁, L₃ (AS₁, AS₂)].

9. Box envelope according to claim 8,
**characterised in that**
the notches (43) are guided so as to straddle the two ramps (52) in order to guide the small base (42a) of the trapezoidal cross-member (42) in the transverse locking groove (53) of the cut-out (50) of the panel (P2).
